# EUROPÄISCHE PATENTSCHRIFT

(11) **EP 0 759 604 B1**
(45) Veröffentlichungstag und Bekanntmachung des Hinweises auf die Patenterteilung: **07.04.1999**
(21) Anmeldenummer: 96108715.2
(22) Anmeldetag: 31.05.1996
(51) Int. Cl.: G09F 15/00

(54) **Vorrichtung zur Informationsvermittlung**
Information display device
Dispositif d'affichage d'informations

(30) Priorität: 17.08.1995 DE 29513191 U
(43) Veröffentlichungstag der Anmeldung: 26.02.1997
(73) Patentinhaber: Hinrichs FotoFactory GmbH, 49124 Georgsmarienhütte (DE)
(72) Erfinder: Hinrichs, Peter, 49078 Osnabrück (DE)
(74) Vertreter: Busse & Busse Patentanwälte

(56) Entgegenhaltungen:
- FR-A- 2 674 357
- US-A- 5 349 772

## Beschreibung

Die Erfindung bezieht sich auf eine Vorrichtung zur Informationsvermittlung gemäß dem Oberbegriff des Anspruches 1. Bei einer bekannten Vorrichtung dieser Art sind als elastisches Spannmittel Spannbänder vorgesehen, die jeweils mit einem Ende am Informationsträger angreifen und an ihrem anderen Ende mit einem Befestigungsglied verbindbar sind. Die Spannbänder sind dabei mit dem Rand des Informationsträgers verklebt oder durch Klammern, Niete, Schlagösen oder dgl. mit dem Rand des Informationsträgers verbunden.

Die Erfindung befaßt sich mit dem Problem, die Spannung des Informationsträgers zu verbessern und die Spannmittel und deren Anbringung zu vereinfachen.

Die Erfindung löst dieses Problem durch eine Vorrichtung mit den Merkmalen des Anspruches 1. Hinsichtlich wesentlicher weiterer Ausgestaltungen wird auf die Ansprüche 2 bis 5 verwiesen.

Die Ausgestaltung der Vorrichtung nach der Erfindung erbringt durch die Verwendung einer einheitlichen Spannschnur, die je nach Bedarf eine Ausbildung mit mehr oder weniger hoher Spannkraft erhalten kann, eine auf allen Seiten des Trägerrahmens gleichmäßig auf den Informationsträger einwirkende Spannkräfte, während gleichzeitig der Spannvorgang vereinfacht ist. Denn die Spannschnur ist lediglich schnell und einfach abwechselnd hinter den Spannhaken am Informationsträger und den Befestigungsgliedern einzuhängen. Die Ausbildung der Spannhaken jeweils als Teil einer zweiteiligen Spannkralle ermöglicht eine schnelle, einfache Verbindung mit dem Informationsträger, während gleichzeitig relativ zum Informationsträger bewegliche Spannteile vermieden sind.

Weitere Einzelheiten und Vorteile ergeben sich aus der nachfolgenden Beschreibung und der Zeichnung, in der ein Ausführungsbeispiel des Gegenstandes der Erfindung näher veranschaulicht ist. In der Zeichnung zeigen:
- Fig. 1: eine Rückansicht der Vorrichtung zur Informationsvermittlung in einem auf eine Ecke eines Trägerrahmens beschränkten Bereich,
- Fig. 2: einen vergrößerten Schnitt nach der Linie II - II in Fig. 1 in Vergrößerung,
- Fig. 3 und 4: je drei Ansichten der Teile der Spannkralle, und
- Fig. 5: einen abgebrochenen Teilschnitt durch eine mit einem Informationsträger verbundenen Spannkralle.

Die in der Zeichnung veranschaulichte Vorrichtung zur Informationsvermittlung umfaßt einen aus paarweise einander gegenüberliegenden, in der Regel geraden profilierten Rahmenstreben 2, 3 und nicht näher veranschaulichten Eckverbindungsstücken zusammengesetzten Trägerrahmen 1 und einen auf dessen Vorderseite angeordneten, am Trägerrahmen 1 unter Vorspannung fixierten großflächigen Informationsträger 4 aus dünnwandigem, biegsamem Material. Als Informationsträger kann ein Stoff oder Flies oder eine ein- oder mehrschichtige Folie aus Kunststoff und/oder Papier- und/oder Metallfolie Verwendung finden. Bevorzugt finden Fotopapiere bzw. Dia-Folien Verwendung. Die Rahmenstreben 2, 3 können aus jedem geeigneten Material bestehen, jedoch ist Aluminium bevorzugt.

Die Rahmenstreben 2, 3 gehen mit einer Abrundung 5 von ihrer Vorderseite 6 zu ihrer Außenseite 7 und mit einer Abrundung 8 zu ihrer Rückseite 9 über, so daß der bevorzugt in den Bereich der Rückseite 9 reichende Informationsträger 4 bei beispielsweise durch Temperaturunterschiede bedingten Relativbewegungen zu den Rahmenstreben 2, 3 keine Beschädigungen erfährt.

Die Rahmenstreben 2, 3 sind mit zumindest einer, bei dem dargestellten Ausführungsbeispiel mit zwei Führungsnuten 10, 11 versehen, die sich längs der Rahmenstreben 2, 3 erstrecken und untereinander parallel verlaufen. Die Führungsnuten 10, 11 haben ein T-Profil, können jedoch auch irgendein anderes geeignetes, hinterschnittenes Profil, beispielsweise ein Schwalbenschwanzprofil, aufweisen. Die Führungsnut 10 ist unmittelbar an der Rückseite 9 der Rahmenstreben 2, 3 ausgebildet, wohingegen die Führungsnut 11 an einem rückseitigem Ansatzsteg 12 der Rahmenstreben 2, 3 ausgebildet ist, durch den der Abstand der Führungsnut 11 von der Außenseite 7 der Rahmenstreben 2, 3 vergrößert ist. Zugleich erhöht der Ansatzsteg 12 das Widerstandsmoment der Rahmenstrebe 2, 3 gegen Biegeverformungen.

Bei dem dargestellten Beispiel befinden sich in der Führungsnut 10 Befestigungsglieder 13, die entlang der Führungsnut 10 verschiebbar sind und in Form eines zylindrischen Zapfens mit umlaufender Mittelausnehmung ausgebildet sind, so daß sie einen innenliegenden, in der Führungsnut 10 aufgenommenen und zurückgehaltenen Fußteil und einen äußeren Kopfteil aufweisen, hinter und unter dem ein zugehöriges Spannmittel 14 einhängbar ist. Die Befestigungsglieder 13 sind zu einer Quermittelebene symmetrisch, so daß bei ihrem Einsetzen in die Führungsnut keine besondere Ausrichtung zu beachten ist. Als Spannmittel 14 ist eine federelastische, vorzugsweise gummielastische Spannschnur vorgesehen, die mit ihren beiden Enden an einem bei dem dargestellten Beispiel in der Führungsnut 11 vorgesehenen, besonderen Befestigungsglied 15 festlegbar sind. Hierzu kann das Befestigungsglied 15, das beispielsweise durch seine winkelförmige Gestalt im Eckbereich zwischen zwei Rahmenstreben 2, 3 festgelegt sein kann, Aufnahmemittel für eine Festlegung der Enden der Spannschnur 14 aufweisen.

Die Spannschnur 14 erstreckt sich entlang den Rahmenstreben 2, 3 und hintergreift abwechselnd die Befestigungsglieder 13 und Spannhaken 16, die in gegenseitigem Abstand mit dem Rand des Informationsträgers 4 verbunden sind. Die Spannhaken 16 sind vorteilhaft jeweils von einem Ansatz an einer zweiteiligen Spannkralle 17 gebildet, die in ihrem Anbringungsbereich das Material des Informationsträgers 4 zwischen ihren Teilen 18, 19 festlegt.

Der den Spannhaken 16 tragende erste Teil 18 der Spannkralle A umfaßt eine einseitig mit Perforationsstiften 20 besetzte Platte 21, während der zweite Teil 19 von einer mit Öffnungen 22 für eine klemmfixierte Aufnahme der Perforationsstifte 20 versehenen Gegenplatte 23 gebildet ist.

Beim Zusammenfügen der beiden Teile 18, 19 der Spannkralle 17 unter Zwischenlage des Materials des Informationsträgers 4 erfahren die Perforationsstifte 20 in den Öffnungen 22 der Gegenplatte 23 eine Klemmfixierung, die einen sicheren Verbund der Teile gewährleistet. Dabei weisen die Öffnungen 22 zumindest in dem sich an die Eintrittsebene angrenzenden Bereich einen Durchmesser auf, der den eines Perforationsstiftes 20 soweit übersteigt, daß eine sich beim Durchtreten eines Perforationsstiftes 20 durch das Material des Informationsträgers 4 bildende, den Basisbereich des Perforationsstiftes 20 umgebene Materialsausstülpung 24 in die Öffnung 21 eintreten und eine Klemmfixierung herbeiführen kann. Zur Vermeidung von Kerbspannungen sind die eintrittsseitigen Ränder der Öffnungen 22 mit einer Abrundung 25 versehen.

Der Informationsträger 4 kann werkseitig entlang seiner Ränder mit den Spannkrallen 17 versehen werden, da diese während eines Transportes des Informationsträgers keine Beschädigungen hervorrufen. Nach Auflegen des aus seinen Rahmenstreben 2, 3 schnell und einfach zusammensetzbaren Trägerrahmens 1 mit seiner Vorderseite 5 auf die Rückseite des Informationsträgers 4 kann dann die zunächst mit einem Ende am Befestigungsglied 15 festgelegte Spannschnur 14 jeweils abwechselnd hinter den Befestigungsgliedern 13 und den Spannhaken 16 eingehängt werden, wobei die Spannschnur eine den Gegebenheiten angepaßte Vorspannung erteilt werden kann. Nach Festlegen der Spannschnur 14 an den Teilen 13, 16 wird dann ihr anderes Ende ebenfalls am Befestigungsteil 15 festgelegt, wonach der Spannvorgang abgeschlossen ist. Allerdings kann jederzeit ein Nachspannen erfolgen, wenn sich dies aus irgendwelchen Gründen als zweckmäßig erweist.

## Patentansprüche

1. Vorrichtung zur Informationsvermittlung, mit einem aus profilierten Rahmenstreben (2, 3) und Verbindungsstücken zusammengesetzten Trägerrahmen (1) und einem auf dessen Vorderseite (6) angeordneten, am Trägerrahmen (1) über federelastische Spannmittel fixierten, großflächigen Informationsträger (4) aus dünnwandigem, biegsamem Material, bei der die Rahmenstreben (2, 3) an ihrer Rückseite (9) mit zumindest einer hinterschnittenen, sich längs der Rahmenstreben (2, 3) und im Abstand zu deren Außenseite (7) erstreckenden Führungsnut (10; 11) versehen sind und eine Anzahl von Befestigungsgliedern (13) in Form zylindrischer Zapfen mit umlaufender Mittelausnehmung vorgesehen ist, die entlang der Führungsnut verschiebbar sind, **dadurch gekennzeichnet,** daß als federelastisches Spannmittel eine Spannschnur (14) vorgesehen ist, die sich entlang den Rahmenstreben (2, 3) erstreckt und abwechselnd die Befestigungsglieder (13) in der Führungsnut (10; 11) und Spannhaken (16) hintergreift, die mit dem Rand des Informationsträgers (4) in Abständen verbunden sind.

2. Vorrichtung nach Anspruch 1, **dadurch gekennzeichnet,** daß die Spannhaken (16) jeweils von einem Ansatz an einer zweiteiligen Spannkralle (17) gebildet sind, die in ihrem Anbringungsbereich das Material des Informationsträgers (4) zwischen ihren Teilen (18, 19) festlegt.

3. Vorrichtung nach Anspruch 2, **dadurch gekennzeichnet,** daß der den Spannhaken (16) tragende erste Teil (18) der Spannkralle (17) eine einseitig mit Perforationsstiften (20) besetzte Platte (21) umfaßt und der zweite Teil (19) von einer mit Öffnungen (22) für eine klemmfixierte Aufnahme der Perforationsstifte (20) versehenen Gegenplatte (23) gebildet ist.

4. Vorrichtung nach Anspruch 3, **dadurch gekennzeichnet,** daß die Öffnungen (22) im zweiten Teil (19) der Spannkralle (17) zumindest in dem sich an die Eintrittsebene angrenzenden Bereich einen Durchmesser aufweisen, der den eines Perforationsstiftes (20) soweit übersteigt, daß eine sich beim Durchtreten eines Perforationsstiftes (20) durch das Material des Informationsträgers (4) bildende, den Basisbereich des Perforationsstiftes (20) umgebende Materialaustülpung (24) in die Öffnung (22) eintreten und sich zwischen den Teilen verklemmen kann.

5. Vorrichtung nach einem der Ansprüche 1 bis 4, **dadurch gekennzeichnet,** daß ein in einer Führungsnut (11) festlegbares Befestigungsglied (15) vorgesehen ist, das Aufnahmemittel für eine Festlegung der Enden der Spannschnur (14) aufweist.

## Claims

1. A device for the display of information, with a carrier frame (1) composed of profiled frame struts (2, 3) and connecting pieces and, disposed on the front (6) thereof and fixed on the carrier frame (1) via elastic holding means, large-area information carriers (4) consisting of thin-gauge flexible material, in which the frame struts (2, 3) have on their back (9) at least one undercut guide groove (10, 11) extending along the frame struts (2, 3) and at a distance from its outside (7) and having a number of fixing members (13) in the form of cylindrical studs with an encircling central recess and which are displaceable along the guide groove, characterised in that the elastic holding means provided is a holding cord (14) which extends along the frame struts (2, 3) engaging alternately behind the fixing members (13) in the guide grooves (10, 11) and holding hooks (16) which are connected at intervals to the edge of the information carrier (4).

2. A device according to claim 1, characterised in that the holding hooks (16) are in each case formed by a projection on a two-part holding claw (17) which, in its area of attachment, secures the material of the information carrier (4) between its parts (18, 19).

3. A device according to claim 2, characterised in that the first part (18) of the holding claw (17) which carries the holding hook (16) comprises a plate (21) having perforating pins (20) on one side and in that the second part (19) is formed by a mating plate (23) provided with apertures (22) for a clampingly-fixed accommodation of the perforating pins (20).

4. A device according to claim 3, characterised in that the apertures (22) in the second part (19) of the holding claw (17) have, at least in the area adjacent the entry plane, a diameter which exceeds that of a perforating pin (20) sufficiently that when a perforating pin (20) passes through the material of the information carrier (4), a pushed out portion (24) of material around the base of the perforating pin (20) is able to enter the opening (22) and be clamped between the parts.

5. A device according to one of claims 1 to 4, characterised in that a fixing member (15) adapted to be secured in a guide groove (11) is provided, which has receiving means for fixing the ends of the holding cord (14).

## Revendications

1. Dispositif d'affichage d'informations comportant un cadre porteur (1) constitué de barres profilées (2,3) et de pièces de raccordement et un support d'informations (4) de grande surface agencé sur sa face avant (6), fixé sur le cadre porteur (1) via des moyens de serrage élastiques et constitué d'une matière mince et flexible, dans lequel les barres (2, 3) sont pourvues, sur leur face arrière (9), d'au moins une rainure de guidage (10, 11) à contre-dépouille qui s'étend le long des barres (2, 3) et à distance de leur face extérieure (7), et dans lequel il est prévu un certain nombre d'organes de fixation (13) en forme de broches cylindriques avec une gorge périphérique médiane, qui peuvent se déplacer le long de la rainure de guidage, caractérisé en ce qu'il est prévu, comme moyen de serrage élastique, un cordon de serrage (14) qui s'étend le long des barres (2, 3) et s'accroche en alternance derrière les organes de fixation (13) dans la rainure de guidage (10, 11) et les crochets de serrage (16), qui sont reliés à intervalles au bord du support d'informations (4).

2. Dispositif selon la revendication 1, caractérisé en ce que les crochets de serrage (16) sont formés chacun d'une saillie sur un crampon de serrage en deux parties (17) qui fixe la matière du support d'informations (4) entre ses parties (18, 19) dans sa zone de montage.

3. Dispositif selon la revendication 2, caractérisé en ce que la première partie (18) du crampon de serrage (17) portant le crochet de serrage (16) comprend une plaque (21) présentant d'un côté des pointes de perforation (20) et la seconde partie (19) est formée d'une contre-plaque (23) pourvue d'ouvertures (22) pour recevoir les pointes de perforation (20) en les bloquant par serrage.

4. Dispositif selon la revendication 3, caractérisé en ce que les ouvertures (22) de la seconde partie (19) du crampon de serrage (17) présentent, au moins dans la zone limitrophe du plan d'entrée, un diamètre qui dépasse suffisamment celui d'une pointe de perforation (20) pour former dans l'ouverture (22) une excroissance de matière (24) entourant la zone de base de la pointe de perforation (20) lors de la pénétration d'une pointe de perforation (20) à travers la matière du support d'informations (4), ladite excroissance pouvant se bloquer entre les parties.

5. Dispositif selon l'une quelconque des revendications 1 à 4, caractérisé en ce qu'il est prévu un organe de fixation (15) qui peut être fixé dans une rainure de guidage (11) et qui présente des moyens récepteurs pour fixer les extrémités du cordon de serrage (14).
